# EUROPÄISCHE PATENTSCHRIFT

(11) **EP 1 737 661 B1**
(45) Veröffentlichungstag und Bekanntmachung des Hinweises auf die Patenterteilung: **09.12.2009**
(21) Anmeldenummer: 05731907.1
(22) Anmeldetag: 13.04.2005
(51) Int. Cl.: B41F 19/06

(54) **DRUCKMASCHINE MIT PRÄGEEINRICHTUNG**
PRINTING MACHINE COMPRISING AN EMBOSSING DEVICE
MACHINE A IMPRIMER COMPORTANT UN DISPOSITIF D'ESTAMPAGE

(30) Priorität: 13.04.2004 DE 102004018306; 29.04.2004 DE 102004021102
(43) Veröffentlichungstag der Anmeldung: 03.01.2007
(73) Patentinhaber: manroland AG, 63075 Offenbach/Main (DE)
(72) Erfinder: PREISNER, Mario, 73230 Kirchheim/Teck (DE); ZINKE, Michael, 65551 Limburg (DE)
(74) Vertreter: Stahl, Dietmar
(86) Internationale Anmeldenummer: PCT/EP2005/003877
(87) Internationale Veröffentlichungsnummer: WO 2005/100024

(56) Entgegenhaltungen:
- EP-A- 1 147 893
- US-A- 5 565 054
- US-A- 5 603 259
- WALTHER T: "OFFSETDRUCK UND FOLIENTRANSFER IN NUR EINEM DURCHGANG" DEUTSCHER DRUCKER, DEUTSCHER DRUCKER VERLAGSGESELLSCHAFT, OSTFILDERN, DE, Bd. 40, Nr. 15, 29. April 2004 (2004-04-29), Seite 42,44, XP001196256 ISSN: 0012-1096
- EMERIAU L: "LA DORURE EST << VERNIE >> GRACE AU DISPOSITIF SPEEDOR D'ECAMO, LA DORURE A FROID SUR PRESSE OFFSET" CARACTERE, CEP INFORMATION PROFESSIONS. PARIS, FR, Bd. 45, Nr. 387/388, 4. Oktober 1994 (1994-10-04), Seiten 146-147, XP000476375 ISSN: 0247-039X
- "PRINDOR: NEUE TECHNOLOGIE DER FOLIENPRAEGUNG - HEISS ODER KALT?" DEUTSCHER DRUCKER, DEUTSCHER DRUCKER VERLAGSGESELLSCHAFT, OSTFILDERN, DE, Bd. 32, Nr. 14/15, 18. April 1996 (1996-04-18), Seite G15, XP000584416 ISSN: 0012-1096

## Beschreibung

Die Erfindung betrifft eine Vorrichtung zum Transfer bildgebender Schichten von einer Trägerfolie auf Druckbogen nach dem Oberbegriff des Patentanspruchs 1.

Solch eine Vorrichtung ist aus der Druckschrift "Caractère", Paris, FR, Bd 45, Nr 387/388, 4. Oktober 1994, Seiten 146,147 bekannt.

Es ist bekannt metallische Schichten auf Druckbogen mittels eines Folientransferverfahrens herzustellen. So ist in der EP 0 569 520 B1 ein Druckmaterial und eine Druckvorrichtung, die dieses Material verwendet, beschrieben. Dabei ist eine Bogen verarbeitende Maschine gezeigt, die einen Anleger und einen Ausleger aufweist, wobei zwischen beiden Aggregaten Druckwerke und ein Beschichtungsmodul angeordnet sind. In wenigstens einem der Druckwerke wird ein Klebstoffmuster mittels des Flachdruckverfahrens aufgetragen. Dieses Klebstoffmuster ist in einem kalten Druckverfahren aufgebracht und weist ein bestimmtes bildgebendes Sujet auf. In dem dem Druckwerk folgenden Beschichtungsmodul mit einem Gegendruckzylinder und einem Presswalze ist eine Folienführung vorgesehen. Diese ist in der Art konzipiert, dass von einer Folienvorratsrolle ein Folienstreifen bzw. eine Transferfolie durch den Transferspalt des Beschichtungsmodules zwischen dem Gegendruckzylinder und der Presswalze geführt wird. Der Folienstreifen wird auf der Auslaufseite nach dem Verlassen des Beschichtungsmodules wieder aufgewickelt. Die Transferfolie weist eine Trägerschicht auf, auf der bildgebende Schichten wie metallische Schichten, beispielsweise aus Aluminium, aufgebracht sein können. Zwischen der metallischen Schicht und der Trägerfolie ist eine Trennschicht vorgesehen, die dafür sorgt, dass die metallische Schicht von der Trägerschicht abziehbar ist.

Beim Transport von Druckbogen durch das Druckwerk wird jeder Druckbogen mit einem Klebstoffmuster versehen. Danach wird der Druckbogen durch das Beschichtungsmodul geführt, wobei mittels der Presswalze der auf dem Gegendruckzylinder aufliegende Druckbogen mit dem Folienmaterial in Verbindung gebracht wird. Dabei geht die nach unten liegende metallische Schicht eine enge Verbindung mit den mit Klebstoff versehenen Bereichen auf dem Druckbogen ein.

Nach dem Weitertransportieren des Druckbogens haftet die metallische Schicht lediglich im Bereich der mit Klebstoff versehenen Muster an. Der Trägerfolie wird also die metallische Schicht im Bereich der Klebstoffmuster entnommen. Die auf diese Weise verbrauchte Transferfolie wird wieder aufgewickelt. Der Druckbogen wird im beschichteten Zustand ausgelegt.
Es ist bekannt derartige Beschichtungsmodule beispielsweise in Druckwerken von Druckmaschinen einzusetzen. Nachteilig an den bekannten Vorrichtungen ist, dass sie nicht flexibel einsetzbar sind.

Aufgabe der Erfindung ist es daher eine Vorrichtung vorzusehen mittels derer der Übertrag einer bildgebenden Schicht z.B. einer Metallisierungsschicht, auf einen Druckbogen sicher, wirtschaftlich und exakt erfolgen kann, wobei die Vorrichtung für ein erweitertes Spektrum an Anwendungen handhabbar sein soll.

Die Lösung dieser Aufgabe ergibt sich in einer Vorrichtung gemäß den Merkmalen des Patentanspruches 1.

Erfndungsgemäß wird eine Druckmaschine dadurch flexibler in ihrer Anwendung, dass ein Folientransfermodul integriert wird. Das Folientransfermodul kann als Teil eines Druckwerkes, als separate Arbeitsstation, als integrierte Arbeitsstation oder als umsetzbare Arbeitsstation ausgeführt werden.

Erfindungsgemäß kann das Folientransfermodul je nach Anwendungszweck an verschiedenen Stellen innerhalb einer Druckmaschine angeordnet werden.

Es ist auch in vorteilhafter Weise möglich, mehrere Beschichtungsmodule innerhalb einer Bogen verarbeitenden Maschine hintereinander vorzusehen.
Damit können die Aufbringung verschiedener bildgebenden Beschichtungen bzw. Metallisierungsschichten innerhalb eines Sujets nacheinander erfolgen. Hierbei ist es möglich, über ein einziges Klebermuster mit allen Bildmusterelementen die bildgebenden Schichten nebeneinander zu übertragen.
Es ist auch möglich ein erstes Klebermuster in einem ersten Beschichtungsmodul mit einer ersten bildgebenden Beschichtung bzw. Metallisierungsschicht zu versehen und überlagernd im Folgenden ein weiteres, das erste einschließende Klebermuster aufzutragen und mit einer anderen bildgebenden Beschichtung bzw. Metallisierungsschicht zu versehen.
Weiterhin kann das Folientransfermodul in einer Bogendruckmaschine auch einer Einrichtung zur Bogenwendung nachgeordnet werden, so dass eine bildmässige Beschichtung aus dem Folientransfer auf einer Bogenrückseite nach vorausgehendem Vorderseitendruck erfolgt

Die Vorrichtung ist in vorteilhafter Weise einsetzbar, um eine bessere Folienausnutzung dadurch zu erreichen, dass die Transferfolie in eine oder mehrere Teilfolienbahnen geringerer Breite aufgeteilt wird. Hierbei können unterschiedliche Folienarten nebeneinander eingesetzt werden.
Zur Sicherung der Wirtschaftlichkeit des Beschichtungsverfahrens kann vorgesehen sein, den Folienvorschub derart zu steuern, dass die Transferfolie dann angehalten wird, wenn keine Übertragung der bildgebenden bzw. Metallisierungsschicht erfolgt. So kann in vorteilhafter Weise eine Steuerung der Transferfolie derart erfolgen, dass beim Durchlaufen eines die Greifer des bogenführenden Gegendruckzylinders aufnehmenden Zylinderkanales der Folienvorschub angehalten wird, wobei die Presswalze dann unter der Transferfolie gleitend durchläuft.

Zur Verbesserung der Beschichtungseigenschaften kann die bildgebende Schicht mittels so genannter UV-Unterdruckfarbe aufgebracht werden, mittels eines Druckwerkes für den Kleber in z.B. über eine Offsetdruckplatte aufgebracht wird.

Im Folgenden wird die Erfindung anhand von Figuren näher dargestellt.

### Dabei zeigt:

- Figur 1: den Aufbau eines Beschichtungsmodules mit einer Folien-transfereinrichtung und

- Figuren 2 bis 5: Konfigurationen zur Integration von Folientransfermodulen in einer Druckmaschine.

In Figur 1 ist eine grundsätzliche Ausführungsform dargestellt, die ein integriertes Folientransfermodul für den Folientransfer zur Verwendung in einer Bogen verarbeitenden Maschine, beispielsweise einer Druckmaschine, darstellt. Hierbei sind ein Auftragsmodul 1 und ein Beschichtungsmodul 2 in eine Baueinheit integriert ausgeführt.

Das Folientransfermodul ist wie folgt ausgerüstet:
- Zum Transport von Druckbogen ist ein bogenführender Gegendruckzylinder 4 vorgesehen. Der Gegendruckzylinder 4 kann zum Transport von Druckbogen ein oder mehrere Greiferfelder mit zugehörigen Druckflächen und einen entsprechend ein- bis mehrfachen Umfang auf weisen.
- Dem Gegendruckzylinder 4 ist im Quadranten A ein Auftragwerk 1 zugeordnet. Das Auftragwerk 1 weist einen Formzylinder 20, eine Auftragwalze 21 und ein Dosiersystem 22 auf. Mittels des Auftragwerkes 1 können über eine auf dem Formzylinder 20 aufgespannte Druckform bildmässige Beschichtungen auf am Gegendruckzylinder 4 gehaltene Druckbogen aufgebracht werden.

Dem Gegendruckzylinder 4 ist im Quadranten B ein in das Folientransfermodul eingeschlossenes Beschichtungsmodul 2 zugeordnet. Das Beschichtungsmodul 2 dient gemäß der Ausführungsform nach Figur 1 ebenfalls dem Folientransfer und weist einen Transferzylinder in Form einer Presswalze 3 auf, die mit dem Gegendruckzylinder 4 einen Transferspalt 6 bildet. Weiterhin sind eine Folienvorratsrolle 8, eine Foliensammelrolle 9 und ggf. Bahnführungen für eine um den oder tangential an der Andruckwalze 21 vorbei geführte Folienbahn aus Transferfolie 5 vorgesehen.
Die Zylinder können dem Formzylinder und dem Gegendruckzylinder eines Beschichtungsmodules einer Offsetdruckmaschine entsprechen.
- Dem Gegendruckzylinder 4 kann in Drehrichtung dem Beschichtungsmodul 2 nachgeordnet ein Kalandrierwerk zugeordnet sein, das mittels einer Kalanderwalze mit dem Gegendruckzylinder 4 einen Kalandrierspalt bildet.

Auf diese Weise wird ein integriertes Folientransfermodul gebildet, welches zwei Arbeitsstationen aufweist, die für die folgenden Arbeitsschritte eingesetzt werden:
- Ein zu beschichtender Druckbogen wird zunächst in der ersten Arbeitsstation (Auftragwerk 1) in einem Druckspalt zwischen dem Formzylinder 20 und dem Gegendruckzylinder 4 mittels einer Druckform mit einem von dem Dosiersystem 22 über die Auftragwalze 21 auf einer Druckform am Formzylinder 20 erzeugten bildgebenden Klebstoffmuster versehen.
- Danach wird der Druckbogen in der folgenden Arbeitsstation (Beschichtungsmodul 2) gemeinsam mit einer Folienbahn aus Transferfolie 5 durch den Transferspalt 6 zwischen einem als Presswalze 3 ausgerüsteten Zylinder und dem Gegendruckzylinder 4 geführt, wobei die Transferfolie 5 im Transferspalt 6 gegen den Druckbogen gepresst wird. Durch die Anpressung wird im Bereich des Klebstoffmusters von der Transferfolie 5 eine bildgebende Schicht auf den Druckbogen übertragen. Die Folienbahn der Transferfolie 5 wird hierbei in Richtung der Drehbewegung des Gegendruckzylinders 4 von der Folienvorratsrolle 8 abgerollt, um die Presswalze 3 herum oder in etwa tangential an diesem vorbei angeführt und auf die Foliensammelrolle 9 aufgerollt.
- Weiterhin kann in dem nachgeschalteten Kalandrierwerk die von der Transferfolie 5 auf den Druckbogen übertragene bildgebende Schicht zur Erhöhung der Haftfestigkeit und Glätte eingewalzt werden.

Eine derartige Vorrichtung ist in einem Lackmodul einer Bogendruckmaschine einsetzbar, das schon in seiner Grundbauform alle notwendigen Elemente aufweist. Für die genannte Anwendung kann ein Kammerrakelsystem anstatt für die Zuführung von Lack für die Klebstoffdosierung über die Rasterwalze bzw. Auftragwalze und den Formzylinder z.B. mittels eines ausgesparten Gummituches oder einer Flexodruckform auf den Bedruckstoff genutzt werden.

Der Bedruckstoff wird in einem derartigen Folientransfermodul in sehr vorteilhafter Weise durch alle notwendigen Spaltstellen in einem einzigen Greiferschluß geführt, während er auf einem einzigen Gegendruckzylinder 4 aufliegt.

Andererseits eine Beschichtungsmodul 2 ist im Wesentlichen dazu geeignet, einen Druckbogen vor dem Bedrucken mit einer bildgebenden Schicht z.B. einer Metallisierungsschicht zu versehen. Innerhalb der das Beschichtungsmodul 2 aufnehmenden Bogen verarbeitenden Maschine kann das Beschichtungsmodul 2 aber auch an jeder anderen Stelle innerhalb der Maschine platziert werden. Damit soll ermöglicht werden, dass die gewünschten bildgebenden Schichten, wie z.B. Metallisierungsschichten, sowohl vor, als auch nach als auch zwischen dem Aufbringen von Druckfarbschichten erfolgen kann.

In vorteilhafter Weise ist dazu das Beschichtungsmodul als transportable Einheit ausgebildet. Das Beschichtungsmodul besteht aus einem Gestell mit einer Folienabrollung und einer Folienaufrollung. Zu Koppelung mit dem jeweiligen als Beschichtungsmodul 2 zu nutzenden Druckwerk weist es eine Kupplungsfläche zu einem definierten Bereich des benötigten Druckwerkes auf. Die entsprechende Gegenfläche liegt normalerweise an der Oberseite des benötigten Druckwerkes.

Die Kupplungsfläche kann auch seitlich oder an den Stirnseiten der Druckwerke vorgesehen sein.
Das für den Kleberauftrag als Auftragwerk 1 benötigte Druckwerk muss lediglich für den Kleberauftrag (entspricht einem normalen Farbauftrag) wie ein standardmäßig verwendetes Druckwerk eingerichtet werden.
Die für die Folienführung erforderlichen Einrichtungen der Transferfolien nahe der Folienvorratsrolle bzw. Foliensammelrolle sind mit dem Beschichtungsmodul verbunden. Lediglich im Bereich der Verschutzung der Druckwerke sind entsprechende Ein- bzw. Auslässe für die Zuführung der Transferfolie 5 zum bzw. die Rückführung der Transferfolie 5 vom Presszylinder 3 vorgesehen. Hier notwendige Umlenkungen für die Transferfolie 5 können auf einfache Weise mit der Verschutzung verbunden werden und können ggf. abnehmbar sein.

Entsprechend der genannten Ausführungsform ist es auch möglich mehrere Beschichtungsmodule 2 innerhalb einer Bogen verarbeitenden Maschine hintereinander vorzusehen. Für die Aufbringung verschiedener bildgebender Schichten bzw. Metallisierungsschichten innerhalb des Sujets kann also die Zufuhr der dazu erforderlichen verschiedenen Transferfolien zum Druckbogen nacheinander erfolgen. Hierbei ist es zunächst möglich, ein einziges Klebermuster in einem Auftragwerk 1 aufzutragen, in dem alle notwendigen Bildmuster für die bildgebende Schicht enthalten ist, wobei dann die unterschiedlichen Folienbilder in den folgenden Beschichtungsmodulen 2 nebeneinander übertragen werden.
Andererseits kann natürlich auch die Übertragung eines ersten Klebermusters in einem ersten Auftragwerk 1 erfolgen und in einem ersten Beschichtungsmodul 2 mit einer ersten Art einer Metallisierungsschicht versehen werden. Überlagernd dazu kann in einem folgenden Auftragwerk 1 ein weiteres, das erste einschließende oder überlagernde Klebermuster aufgetragen und in einem zweiten Beschichtungsmodul 2 mit einer Metallisierungsschicht einer zweiten Art versehen werden. Auf diese Weise können beispielsweise einander durchgreifende Bildmuster einer silberfarbigen Schicht und einer goldfarbigen Schicht in einem Beschichtungsdurchgang erzeugt werden.

In den Figuren 2 bis 5 sind verschiedene Kombinationsmöglichkeiten der Zuordnung von Beschichtungsmodulen 2 und Auftragwerken 1 zu einer Druckmaschine schematisch dargestellt.

Figur 2 zeigt grundsätzlich eine konventionelle Konfiguration auf. Einem Bogenanleger AN der Bogendruckmaschine ist zunächst ein Auftragwerk 1 und dann ein Beschichtungsmodul 2 nachgeordnet. Dem Beschichtungsmodul 2 folgen wiederum Druckwerke D der Bogendruckmaschine. Ein Bogenausleger AU schließt die Konfiguration ab.
Mittels dieser Konfiguration kann also eine bildmässige Beschichtung mit metallisierter Folie auf dem leeren Druckbogen erfolgen. Danach kann über diese Beschichtung ein mehrfarbiges Druckbild aufgetragen werden.
Ebenso kann mittels des Beschichtungsmodules 2 eine vollflächige Beschichtung mit metallisierter Folie hergestellt werden, die nachfolgend in den Druckwerken D überdruckt werden kann.
Angedeutet ist, dass ein Beschichtungsmodul 2 auch den Druckwerken D vor dem Bogenausleger AU nachgeordnet werden kann, wobei das dem Beschichtungsmodul 2 vorgeordnete Druckwerk D als Auftragwerk 1 dienen kann.
Mittels dieser Anordnung ist beispielsweise eine nachträglich Kaschierung oder die Auflage einer metallisierten bildmässigen Beschichtung ohne Überdruckung möglich. Hierfür sollte der Farbdruck vorher getrocknet sein.

Figur 3 zeigt eine vergleichbare Konfiguration wie Figur 2. Hierbei sind dem Bogenanleger AN zwei integrierte Folientransfermodule IM nachgeordnet. Hierbei ist innerhalb einer Arbeitseinheit sowohl ein Beschichtungsmodul 2 als auch ein zugehöriges Auftragwerk 1 angeordnet (siehe auch Fig. 2). Damit kann gemäß einem zuvor angeführten Verfahrensbeispiel der bildmässige Auftrag von zwei verschiedenen, nebeneinander, aber einander ggf. übergreifenden Beschichtungen vorgenommen werden. Die Anordnung eines integrierten Folientransfermodules IM ist vor allem dann sinnvoll, wenn wenigstens zwei Folientransfermodule direkt nacheinander angeordnet werden sollen.

In Figur 4 ist eine flexible Variante für eine Druckmaschine mit weiter verbesserten Eigenschaften der Weiterbearbeitung von Druckbögen gezeigt. Das nicht beanspruchte Folientransfermodul ist hier als Aufsatzmodul AM ausgeführt. Ein solches Aufsatzmodul AM ist vorzugsweise als transportable Einheit ausgeführt und kann auf einen standardisierten Unterbau UB eines Druckwerkes D der Druckmaschine aufgesetzt werden. Hierzu sind entsprechend Koppelungsmechanismen notwendig, die auf vielfältige Weise darstellbar sind. Ein Unterbau UB enthält normalerweise ein Gestell, in dem einen Bogentransporttrommel und ein Gegendruckzylinder 4 einander zugeordnet gelagert sind. Gegebenenfalls kann auf dem Unterbau auch ein Drucktuchzylinder 13 eines Offsetdruckwerkes oder ein Formzylinder 20 eines Lackmodules jeweils dem Gegendruckzylinder 4 zugeordnet sein. Der Drucktuchzylinder 13 oder Formzylinder 20 kann in Verbindung mit dem Beschichtungsmodul 2 als Presswalze 3 genutzt werden, wobei eine entsprechende Bespannung 10 anzubringen ist. Entsprechende Spannvorrichtungen sind auf beiden Zylinderbauformen vorhanden.

In Figur 5 ist eine weiterentwickelte Variante gezeigt. Die dargestellte Druckmaschine weist nach zwei an den Bogenanleger AN anschließenden Druckwerken D eine sogenannte Wendeeinrichtung W auf. Wendeeinrichtungen W dienen dazu im Bogenlauf einer Bogendruckmaschine einen einseitig bedruckten bzw. beschichteten Druckbogen umzustülpen, so dass dessen vorherige Unterseite zur Oberseite wird, die nachfolgend bedruckt bzw. beschichtet werden kann.

In der gezeigten Konfiguration schließen sich an die Wendeeinrichtung W ein Auftragwerk 1 und ein Beschichtungsmodul 2 an. Danach sind bis zum Bogenausleger AU ggf. mehrere weitere Druckwerke D vorgesehen.

Mit einer derartigen Druckmaschine kann also jeder Druckbogen zunächst von seiner Rückseite ein- oder zweifarbig bedruckt, dann gewendet, dann mit einer metallisierten Schicht bildgebend beschichtet und nachfolgend nochmals mehrfarbig bedruckt werden. Ein Anwendungsbeispiel hierfür sind Grußkarten mit Schmuckeinlagen aus Metallfolie auf der Bildseite.

Die gezeigten Konfigurationen sind beispielhaft angeführt. Im Rahmen der Modularisierung der Folientransfermodule, wie diese oben im Einzelnen dargestellt wurde kann der Fachmann ohne weiteres weitere Anwendungsmöglichkeiten finden.

### Bezugszeichenliste

- 1: Auftragwerk
- 2: Beschichtungsmodul
- 3: Presswalze
- 4: Gegendruckzylinder
- 5: Transferfolie / Folienbahn
- 6: Transferspalt
- 8: Folienvorratsrolle
- 9: Foliensammelrolle
- 20: Formzylinder
- 21: Auftragwalze
- 22: Dosiersystem
- D: Druckwerk
- W: Wendeeinrichtung
- AN: Bogenanleger
- AU: Bogenausleger
- UB: Unterbau
- IM: Integriertes Folientransfermodul
- AM: Aufsatzmodul

## Patentansprüche

1. Vorrichtung zum Transfer von bildgebenden Schichten von einer Trägerfolie, die gemeinsam eine Transferfolie (5) bilden, auf Druckbogen mit wenigstens einem Gegendruckzylinder (4), mit einem Auftragwerk (1) für eine bildmäßige Beschichtung der Druckbogen mit einem Kleber und mit einem Beschichtungsmodul (2) zum Übertragen der bildgebenden Schichten von der Trägerfolie auf den Druckbogen in einem Transferspalt (6) zwischen dem Gegendruckzylinder (4) und einer Presswalze (3) des Beschichtungsmoduls (2) wobei, die Trägerfolie mit der beschichteten Seite in Anlage an dem Druckbogen gemeinsam mit diesem durch den Transferspalt (6) führbar ist und dabei die bildgebenden Schichten bildmäßig auf den Druckbogen übertragbar sind, wobei das Beschichtungsmodul (2) als Baueinheit eine Einrichtung zur Zuführung einer frischen Folienbahn aus einem Vorrat und zur Entsorgung verbrauchter Folienbahn, sowie Mittel zur Führung der Folienbahn zum Transferspalt (6) hin und vom Transferspalt (6) weg aufweist,
**dadurch gekennzeichnet,**
**dass** das Beschichtungsmodul (2) und das Auftragwerk (1) dem einzigen Gegendruckzylinder (4) zugeordnet sind, derart dass sie ein integriertes Folientransfermodul ausrüsten, welches innerhalb einer Bogen verarbeitenden Maschine an verschiedenen Stellen platzierbar ist.

2. Druckmaschine mit mehreren Druckwerken (D), einem Beschichtungsmodul (2) und einer Vorrichtung nach Anspruch 1,
**dadurch gekennzeichnet,**
**dass** das Beschichtungsmodul (2) eine Baueinheit bildet, die eine Einrichtung zur Aufnahme wenigstens einer Folienvorratsrolle (8) und wenigstens einer Foliensammelrolle (9) mit Antrieben aufweist, wobei im Bereich der Abführung bzw. Zuführung der Folienbahn aus dem Bereich der Folienrollen (8, 9) Leitelemente zur Lenkung und Spannung der Folienbahn innerhalb der das Beschichtungsmodul (2) aufnehmenden Bogen verarbeitenden Maschine vorgesehen sind.

3. Druckmaschine nach Anspruch 2,
**dadurch gekennzeichnet**,
das sie eine Druckmaschine mit mehreren Druckwerken (D) zur Erzeugung eines farbigen Aufdruckes ist und dass das Beschichtungsmodul (2) den Druckwerken (D) vorgeordnet, zwischengeordnet oder nachgeordnet ist.

4. Druckmaschine nach Anspruch +; 2 oder 3,
**dadurch gekennzeichnet,**
**dass** das Beschichtungsmodul (2) in der Art einer transportablen an ein Druckwerk (D) ankoppelbaren Einheit ausgebildet ist.

5. Druckmaschine nach Anspruch 2 bis 4,
**dadurch gekennzeichnet,**
**dass** ein Beschichtungsmodul (2) zur vollflächigen Beschichtung innerhalb einer Bogen verarbeitenden Maschine mehreren Druckwerken zur Erzeugung eines mehrfarbigen Aufdruckes nachgeordnet ist und dass mittels des Beschichtungsmodules (2) eine Kaschierung vorgenommen wird.

6. Druckmaschine Vorrichtung nach Anspruch 2 bis 4,
**dadurch gekennzeichnet,**
**dass** ein Beschichtungsmodul (2) zur vollflächigen Beschichtung innerhalb einer Bogen verarbeitenden Maschine mehreren Druckwerken zur Erzeugung eines mehrfarbigen Aufdruckes vorgeordnet ist und dass mittels des Beschichtungsmodules (2) eine Kaschierung vorgenommen wird.

7. Druckmaschine Vorrichtung nach Anspruch 2 bis 4,
**dadurch gekennzeichnet,**
**dass** innerhalb einer Bogen verarbeitenden Maschine mehrere Druckwerke (D) hintereinander angeordnet sind, dass zwischen wenigstens zwei der Druckwerke (D) eine Wendeeinrichtung (W) zum umstülpen von Druckbogen für den Vor- und Rückseitendruck angeordnet ist, und dass der Wendeeinrichtung ein Beschichtungsmodul (2) nachgeordnet ist.

8. Druckmaschine nach Anspruch 2 bis 4,
**dadurch gekennzeichnet,**
**dass** mehrere Beschichtungsmodule (2) innerhalb der Maschine direkt hintereinander angeordnet sind.

9. Druckmaschine nach Anspruch 8
**dadurch gekennzeichnet,**
**dass** ein Auftragwerk (1) zum Erzeugen eines einzigen Klebermusters und zwei aufeinander folgende Beschichtungsmodule (2) zum einander benachbarten Übertragen von Bildmustern vorgesehen sind oder dass ein erstes Auftragwerk (1) und ein erstes Beschichtungsmodul (2) zur Erzeugung eines ersten Bildmusters mit einer ersten bildgebenden Beschichtung bzw. Metallisierungsschicht und in der Maschine darauf folgend ein zweites Auftragwerk (1) und ein zweites Beschichtungsmodul (2) zum Erzeugen eines überlagernd, nicht überdeckend, zum ersten aufzutragenden zweiten Bildmusters mit einer anderen bildgebenden Beschichtung bzw. Metallisierungsschicht.

10. Druckmaschine nach Anspruch 2 bis 9,
**dadurch gekennzeichnet,**
**dass** ein Beschichtungsmodul (2) Teil eines Druckwerkes (D) ist.

11. Druckmaschine nach Anspruch 1 bis 9,
**dadurch gekennzeichnet,**
**dass** ein Beschichtungsmodul (2) Teil eines Lackmodules ist.

12. Druckmaschine nach Anspruch 2 bis 9,
**dadurch gekennzeichnet,**
**dass** ein Beschichtungsmodul (2) Teil einer Weiterverarbeitungseinheit ist.

13. Druckmaschine nach Anspruch 2 bis 12,
**dadurch gekennzeichnet,**
**dass** das Beschichtungsmodul (2) in der Art einer integrierten Arbeitseinheiten ausgeführt ist, wobei jeweils ein Auftragwerk (1) dem Beschichtungsmodul (2) zugeordnet innerhalb jeder Arbeitseinheit angeordnet ist.

14. Druckmaschine nach Anspruch 2 bis 12,
**dadurch gekennzeichnet,**
**dass** das Beschichtungsmodul (2) oder integrierte Beschichtungsmodul (2) als Aufsatzeinheit für einen Unterbau eines Druckwerkes (D) bestehend aus einem Gestell, einer Bogentransporttrommel, einem Gegendruckzylinder (4) und/oder einem Formzylinder (20) und/oder einem Drucktuchzylinder (13) ausgebildet ist.

## Claims

1. A device for the transfer of imaging layers from a substrate foil, which together form a transfer foil (5), onto print sheets with at least one impression cylinder (4) with an application system (1) for image-based coating of the print sheets with an adhesive and with a coating module (2) for transferring the imaging layers from the substrate foil onto the print sheet in a transfer gap (6) between the impression cylinder (4) and a press roll (3) of the coating module (2) wherein the substrate foil can be guided with the coated side in contact with the print sheet jointly with said print sheet through the transfer gap (6) and in the process the imaging layers can be transferred image-based onto the print sheet, wherein the coating module (2) as assembly comprises a device for the feeding of a fresh foil web from a stock and for the disposal of consumed foil web, as well as means for guiding the foil web to the transfer gap (6) and away from the transfer gap (6),
**characterized in that** the coating module (2) and the application system (1) are associated with the only impression cylinder (4) such that they equip an integrated foil transfer module which can be placed in various positions within a sheet-processing machine.

2. A printing machine with a plurality of printing systems (D), a coating module (2) and a device according to Claim 1, **characterized in that** the coating module (2) forms an assembly comprising a device for accommodating at least one foil storage reel (8) and at least one foil collection reel (9) with drives, wherein in the region of the discharge and feed of the foil web from the region of the foil reels (8,9) guide elements for steering and tensioning the foil web within the sheet processing machine accommodating the coating module (2) are provided.

3. The printing machine according to Claim 2,
**characterized in that** this is a printing machine with a plurality of printing systems (D) for creating a colour print and that the coating module (2) is arranged upstream, in-between or downstream of the printing systems (D).

4. The printing machine according to Claim 2 or 3,
**characterized in that** the coating module (2) is designed in the manner of a portable unit connectable to a printing system (D).

5. The printing machine according to Claim 2 to 4,
**characterized in that** a coating module (2) for the full area coating within a sheet processing machine is arranged downstream of a plurality of printing systems for creating a multi-colour print and that lamination is carried out by means of the coating module (2).

6. The printing machine according to Claim 2 to 4,
**characterized in that** a coating module (2) for the full area coating within a sheet processing machine is arranged upstream of a plurality of printing systems for creating a multi-colour print and that lamination is carried out by means of the coating module (2).

7. The printing machine according to Claim 2 to 4,
**characterized in that** within a sheet processing machine a plurality of printing systems (D) is arranged behind one another, that between at least two of the printing systems (D) an inversion device (W) for inverting print sheets for front and back printing is arranged, and that a coating module (2) is arranged downstream of the inversion device.

8. The printing machine according to Claim 2 to 4,
**characterized in that** a plurality of coating modules (2) within the machine are arranged directly behind one another.

9. The printing machine according to Claim 8,
**characterized in that** an application system (1) for creating a single adhesive pattern and two successive coating modules (2) for the adjacent transfer of image patterns are provided or that a first application system (1) and a first coating module (2) for creating a first image pattern with a first imaging coating or metallising coating and following thereupon in the machine a second application system (1) and a second coating module (2) for creating a second not covering image pattern to be applied to the first one with another imaging coating or metallising layer.

10. The printing machine according to Claim 2 to 9,
**characterized in that** a coating module (2) is part of a printing system (D).

11. The printing machine according to Claim 2 to 9,
**characterized in that** a coating module (2) is part of a varnish module.

12. The printing machine according to Claim 2 to 9,
**characterized in that** a coating module (2) is part of a further processing unit.

13. The printing machine according to Claim 2 to 12,
**characterized in that** the coating module (2) is designed in the manner of an integrated work unit,
wherein an application system (1) is assigned to each coating module (2) and arranged within each work unit.

14. The printing machine according to Claim 2 to 12,
**characterized in that** the coating module (2) or integrated coating module (2) is designed as an attachment unit for a substructure of a printing system (D) consisting of a frame, a sheet transport drum, an impression cylinder (4) and/or a form cylinder (20) and/or a printing blanket cylinder (13).

## Revendications

1. Dispositif de transfert de couches donnant des images d'un film support, qui constituent ensemble un film de transfert (5), sur des feuilles d'impression, comportant au moins un cylindre de contre-pression (4), une unité d'application (1) pour un revêtement en images des feuilles d'impression par une colle et un module de revêtement (2) pour transférer les couches donnant des images du film support sur la feuille d'impression dans un intervalle de transfert (6) entre le cylindre de contre-pression (4) et un rouleau presseur (3) du module de revêtement (2), le film support pouvant être guidé, avec sa face revêtue en contact avec la feuille d'impression, en commun avec celle-ci à travers l'intervalle de transfert (6) et les couches donnant des images pouvant alors être transférées en images sur la feuille d'impression, le module de revêtement (2) présentant en tant qu'unité de construction un dispositif d'acheminement d'une bande de film neuve depuis une réserve et de mise au rebut de la bande de film usagée ainsi que des moyens de guidage de la bande de film vers l'intervalle de transfert (6) et depuis l'intervalle de transfert (6),
**caractérisé en ce que**
le module de revêtement (2) et l'unité d'application (1) sont associés à l'unique cylindre de contre-pression (4) de manière à équiper un module intégré de transfert de film qui peut être placé à différents endroits dans une machine traitant des feuilles.

2. Machine d'impression comportant plusieurs unités d'impression (D), un module de revêtement (2) et un dispositif selon la revendication 1,
**caractérisée en ce que**
le module de revêtement (2) constitue une unité de construction qui présente un dispositif de réception d'au moins un rouleau de réserve de film (8) et au moins un rouleau collecteur de film (9) dotés d'entraînements, étant prévus, au niveau de la sortie ou de l'arrivée de la bande de film depuis la zone des rouleaux de film (8, 9), des éléments conducteurs pour dévier et tendre la bande de film dans la machine traitant des feuilles recevant le module de revêtement (2).

3. Machine d'impression selon la revendication 2,
**caractérisée en ce que**
il s'agit d'une machine d'impression comportant plusieurs unités d'impression (D) pour la création d'une impression colorée et que le module de revêtement (2) est installé en amont ou en aval des unités d'impression (D) ou intercalé entre elles.

4. Machine d'impression selon la revendication 2 ou 3,
**caractérisée en ce que**
le module de revêtement (2) est réalisé sous forme d'une unité transportable pouvant être couplée à une unité d'impression (D).

5. Machine d'impression selon les revendications 2 à 4,
**caractérisée en ce que**
un module de revêtement (2) permettant le revêtement sur toute la surface dans une machine traitant des feuilles est installé en aval de plusieurs unités d'impression pour la création d'une impression multicolore et qu'un contrecollage est effectué au moyen du module de revêtement (2).

6. Machine d'impression selon les revendications 2 à 4,
**caractérisée en ce que**
un module de revêtement (2) permettant le revêtement sur toute la surface dans une machine traitant des feuilles est installé en amont de plusieurs unités d'impression pour la création d'une impression multicolore et qu'un contrecollage est effectué au moyen du module de revêtement (2).

7. Machine d'impression selon les revendications 2 à 4,
**caractérisée en ce que**, dans une machine traitant des feuilles, plusieurs unités d'impression (D) sont disposées les unes derrière les autres, qu'entre au moins deux des unités d'impression (D), un dispositif de retournement (W) permettant de retourner des feuilles d'impression pour l'impression recto-verso est disposé et qu'au dispositif de retournement est associé un module de revêtement (2).

8. Machine d'impression selon les revendications 2 à 4,
**caractérisée en ce que**
plusieurs modules de revêtement (2) sont disposés directement les uns derrière les autres dans la machine.

9. Machine d'impression selon la revendication 8,
**caractérisée en ce que**
une unité d'application (1) pour la création d'un seul modèle d'encollage et deux modules de revêtement (2) se succédant permettant le transfert voisin mutuel de modèles d'images sont prévus ou qu'une première unité d'application (1) et un premier module de revêtement (2) pour la création d'un premier modèle d'image avec un premier revêtement ou une première couche de métallisation donnant des images et, lui succédant dans la machine, une deuxième unité d'application (1) et un deuxième module de revêtement (2) pour la création d'un deuxième modèle d'image superposé, non couvrant et à appliquer sur le premier avec un autre revêtement ou une autre couche de métallisation donnant des images sont prévus.

10. Machine d'impression selon les revendications 2 à 9,
**caractérisée en ce que**
un module de revêtement (2) fait partie d'une unité d'impression (D).

11. Machine d'impression selon les revendications 2 à 9,
**caractérisée en ce que**
un module de revêtement (2) fait partie d'un module de vernissage.

12. Machine d'impression selon les revendications 2 à 9,
**caractérisée en ce que**
un module de revêtement (2) fait partie d'une unité de traitement ultérieur.

13. Machine d'impression selon les revendications 2 à 12,
**caractérisée en ce que**
le module de revêtement (2) est réalisé sous forme d'une unité opérationnelle intégrée, respectivement une unité d'application (1) étant disposée en association au module de revêtement (2) dans chaque unité opérationnelle.

14. Machine d'impression selon les revendications 2 à 12,
**caractérisée en ce que**
le module de revêtement (2) ou module de revêtement intégré (2) est réalisé sous forme d'une unité rajoutée sur un soubassement d'une unité d'impression (D) composée d'un châssis, d'un tambour de transport de feuilles, d'un cylindre de contre-pression (4) et/ou d'un cylindre porte-image (20) et/ou d'un cylindre à blanchet (13).
